# EUROPÄISCHE PATENTANMELDUNG

(11) **EP 1 530 927 A1**
(43) Veröffentlichungstag der Anmeldung: **18.05.2005**
(21) Anmeldenummer: 04021859.6
(22) Anmeldetag: 15.09.2004
(51) Int. Cl.: A47C 1/023

(54) **Bürostuhl, insbesondere Bürodrehstuhl**

(30) Priorität: 14.11.2003 DE 10353522
(71) Anmelder: Drabert GmbH, 32423 Minden (DE)
(72) Erfinder: Thorwald, Jürgen, 32469 Petershagen (DE)
(74) Vertreter: Lange, Gerd, Dipl.-Ing.

(57) **Zusammenfassung**

Die Erfindung betrifft einen Bürostuhl mit einem Rückenlehnen-Hauptträger, der etwa mittig hinter der Tragkonstruktion (11) für das Sitzflächenelement (12) des Stuhls positioniert ist. Zur Sitztiefenverstellung ist eine Schiebeführung (14) zwischen der Tragkonstruktion (11) für das Sitzflächenelement (12) und dem konstruktiven Unterbau (8) des Stuhles vorgesehen. Erfindungsgemäß wird vorgeschlagen, zusätzlich zwischen der Tragkonstruktion (11) für das Sitzflächenelement (12) und dem Sitzflächenelement (12) selbst eine in horizontaler Richtung wirksame Verstellmechanik (14) einzubauen, mittels der die Zuordnungsposition des Sitzflächenelementes (12) zu der Tragkonstruktion (11) für das Sitzflächenelement (12) veränderbar ist.

## Beschreibung

Die Erfindung betrifft einen Bürostuhl, insbesondere einen Bürodrehstuhl mit einer Rückenlehne und einer Rückenlehnentragvorrichtung, deren Hauptträger etwa mittig hinter der Tragkonstruktion für das Sitzflächenelement des Stuhles positioniert ist, und mit einer Sitztiefenverstellung, die in Form einer etwa horizontal verlaufenden Schiebeführung zwischen der Tragkonstruktion für das Sitzflächenelement und dem konstruktiven Unterbau des Stuhles angeordnet ist.

Sitztiefenverstellvorrichtungen dienen dazu, den Abstand der Vorderkante der Sitzfläche von dem Anlagedruckpunkt der Rückenlehne (das ist die sogenannte Sitztiefe) einstellen zu können. In der Praxis sollte eine Sitztiefe von 380 mm nicht unterschritten werden, wobei diese Mindestsitztiefe mittels der bekannten Sitztiefenverstellvorrichtungen vom Sitzbenutzer wahlweise und meist stufenlos auf eine größere Sitztiefe verstellt werden kann. Üblich ist eine Sitztiefenverstellung von + 60 mm.

Diese in der Praxis bekannten Sitztiefenverstellungen sollen es dem Sitzbenutzer ermöglichen, seine jeweils persönliche (individuelle) Sitzhaltung unter ergonomischen Gesichtspunkten zu wählen (z.B. mit angenehm empfundener ausreichender Abstützung der Unterseite des Oberschenkels auf dem Sitzflächenelement). Gleichwohl kann das immer nur ein Kompromiß sein, denn die Körpermaße der Sitzbenutzer variieren zu stark, als daß ein körperlich großer Sitzbenutzer die gleiche ergonomisch richtige Sitzhaltung wie ein kleiner Sitzbenutzer einnehmen bzw. mittels der Sitztiefenverstellung einstellen kann.

Eine Abhilfe für diesen Nachteil könnte darin gesehen werden, die Schiebelänge der Schiebeführungen der Sitztiefenverstellvorrichtungen zu vergrößern, doch bedingt dies meist auch eine Vergrößerung der Tiefe des Sitzflächenelementes, das aus optischen Gründen (Design) die sodann vergrößerte Schiebeführung abdecken muß.

Zudem gilt, daß eine Vergrößerung der Tiefe des Sitzflächenelementes für kleinere Sitzbenutzer sehr unbequem und ergonomisch unrichtig sein kann, dann nämlich, wenn sich dadurch der Abstand der Vorderkante der Sitzfläche von dem Anlagedruckpunkt der Rückenlehne unerwünscht vergrößert. Das ist immer dann der Fall, wenn das maximale Zurückschieben der Tragkonstruktion für das Sitzflächenelement durch eine Rückenlehnentragvorrichtung begrenzt ist, deren Hauptträger etwa mittig hinter der Tragkonstruktion für das Sitzflächenelement des Stuhles positioniert ist.

Aufgabe der Erfindung ist es, für Bürostühle des letztgenannten Typs eine Sitztiefenverstellvorrichtung zu schaffen, die ohne Vergrößerung der Tiefe des Sitzflächenelementes dennoch eine große Sitztiefenverstellung ermöglicht, so daß sehr große und sehr kleine Sitzbenutzer ihre jeweils persönliche (individuelle) Sitzhaltung optimal einstellen können.

Diese Aufgabe wird erfindungsgemäß dadurch gelöst, daß zwischen der Tragkonstruktion für das Sitzflächenelement und dem Sitzflächenelement selbst eine in horizontaler Richtung wirksame Verstellmechanik vorhanden ist, mittels der die Zuordnungsposition des Sitzflächenelementes zu der Tragkonstruktion für das Sitzflächenelement veränderbar ist.

Die Verstellmechanik gemäß der Erfindung ist von den bekannten Sitztiefenverstellvorrichtungen konstruktiv unabhängig und beeinflußt diese nicht. Sie ist zusätzlich zu einer in bekannter Weise ausgeführten Sitztiefenverstellvorrichtung vorhanden und dient nach der Lehre der Erfindung zur Wahl einer Grundeinstellung der Sitztiefe (das ist die vorgenannte Zuordnungsposition des Sitzflächenelementes zu der Tragkonstruktion für das Sitzflächenelement). Ein kleiner Sitzbenutzer wählt eine andere Grundeinstellung als ein großer Sitzbenutzer.

Daraus resultiert, daß dem Sitzbenutzer nach der Wahl seiner persönlichen (individuellen) Grundeinstellung immer noch die volle Schiebelänge der Schiebeführungen der bekannten Sitztiefenverstellvorrichtungen zur Verfügung steht und er diese uneingeschränkt nutzen kann, beispielsweise zur Feineinstellung seiner Sitzhaltung und/oder zum Verändern seiner Sitzhaltung im Laufe eines langen Arbeitstages, um durch solche arbeitstagabhängigen Veränderungen eine monotone Körperbelastung zu vermeiden.

Die nach der Lehre der Erfindung zwischen der Tragkonstruktion für das Sitzflächenelement und dem Sitzflächenelement selbst wirksame Verstellmechanik kann in Form einer lösbaren und arretierbaren Schiebeführung analog den bekannten Schiebeführungen bei Sitztiefenverstellungen ausgebildet sein. Bevorzugt wäre dies eine stufenlos arretierbare Verstellmechanik.

Eine weitere Ausführungsform der erfindungsgemäßen Verstellmechanik kann auf Basis einer Schiebeführung derart ausgebildet sein, daß die Schiebeführung zum Zwecke der Arretierung zumindest in Teilbereichen eine vorspringende und zurückspringende Verrastung aufweist, die durch eine anschlagbegrenzte Anhebung des Sitzflächenelementes relativ zu der Tragkonstruktion für das Sitzflächenelement lösbar ist.

In vielen Anwendungsfällen dürfte es ausreichend sein, für einen Bürostuhl der erfindungsgemäßen Art lediglich zwei Grundeinstellungen der Zuordnungsposition des Sitzflächenelementes zu der Tragkonstruktion für das Sitzflächenelement vorzusehen. Für einen solchen Fall wird vorgeschlagen, die Verstellmechanik in Form einer umklappbaren Schwenkhebelverbindung auszubilden, die im vorderen und/oder im hinteren Bereich zwischen dem dort anhebbaren Sitzflächenelement und der Tragkonstruktion für das Sitzflächenelement angelenkt sind. Die beiden Grundeinstellungen sind auf einfachste Weise dadurch wählbar, daß das Sitzflächenelement etwas angehoben und (durch die Schwenkhebelverbindung geführt) in die gewünschte Zuordnungsposition zu der Tragkonstruktion für das Sitzelement gebracht wird.

Nachfolgend werden zwei Ausführungsbeispiele der Erfindung anhand der Zeichnungen näher beschrieben. Es zeigen:
- Fig. 1: in einer vereinfachten Seitenansicht einen erfindungsgemäßen Bürodrehstuhl,
- Fig. 2: eine erste Ausführungsform einer erfindungsgemäßen Verstellmechanik,
- Fig. 3: eine zweite Ausführungsform einer erfindungsgemäßen Verstellmechanik.

Fig. 1 zeigt einen Bürodrehstuhl auf einer Tragsäule 5 mit dem üblichen Bodenkreuz 6 und den Bodenrollen 7. Der konstruktive Unterbau 8 solcher Bürodrehstühle beinhaltet meistens auch eine Synchronmechanik für die gleichzeitige Neigungsverstellung der Rückenlehne und der Sitzfläche.

Bei der vereinfacht dargestellten Seitenansicht eines erfindungsgemäßen Bürodrehstuhls befindet sich die Rückenlehne 9 an einer Rückenlehnentragvorrichtung, deren Hauptträger 10 etwa mittig hinter der Tragkonstruktion 11 für das Sitzflächenelement 12 des Stuhls positioniert ist. Der Bürostuhl besitzt eine Sitztiefenverstellung, die in Form einer etwa horizontal verlaufenden Schiebeführung 13 zwischen der Tragkonstruktion 11 für das Sitzflächenelement 12 und dem konstruktiven Unterbau 8 des Stuhles angeordnet ist.

Nach der Lehre der Erfindung ist zwischen der Tragkonstruktion 11 für das Sitzflächenelement 12 und dem Sitzelement selbst eine in horizontaler Richtung wirksame Verstellmechanik 14 vorhanden, mittels der die Zuordnungsposition des Sitzflächenelementes 12 zu der Tragkonstruktion 11 für das Sitzflächenelement veränderbar ist.

Zur Verdeutlichung der vorgenannten Verstellmechanik 14 sind in Fig. 2 und 3 jeweils ein Ausführungsbeispiel dargestellt, und zwar jeweils immer nur anhand des Sitzflächenelementes 12 und der Tragkonstruktion für das Sitzflächenelement, die bei den dargestellten Ausführungsbeispielen jeweils eine Trägerplatte 11 ist.

Fig. 2 zeigt die Trägerplatte 11 mit Langlochschlitzen 15 durch die an dem Sitzflächenelement 12 vorhandene Bolzen 16 hindurchgreifen und gegen Herausziehen aus dem Langlochschlitz mittels einer Kopfschraube 17 gesichert sind, wobei zwischen dem Kopf der Kopfschraube und der Trägerplatte auf dem Bolzen aufsitzende Zylinderdruckfedern vorzusehen sind derart, daß die Bolzen in den Langlochschlitzen 15 problemlos verschiebbar sind, zugleich aber mittels der Zylinderdruckfedern eine spielfreie Verbindung gewährleistet ist.

Der in der Darstellung gemäß Fig. 2 links außen dargestellte Langlochschlitz besitzt eine vorspringende und zurückspringende Verrastung 18, die mit einer entsprechenden Verrastung an der Unterseite des Sitzflächenelementes 12 korrespondiert, so daß die Verstellmechanik im Ruhezustand gegen unerwünschtes Verschieben arretiert ist, jedoch die Arretierung durch eine mittels der Kopfschraube 19 gegen den Druck der Feder 20 anschlagbegrenzte Anhebung des Sitzflächenelementes 12 relativ zu der Tragplatte 11 lösbar, d.h. ent-arretierbar ist.

Fig. 3 zeigt im hinteren Bereich des Sitzflächenelementes 12 eine Langloch-Bolzen-Verschiebemechanik, die der in Fig. 2 gezeigten Mechanik entspricht. Jedoch ist bei dem Ausführungsbeispiel gemäß Fig. 3 im vorderen Bereich eine Schwenkhebelverbindung 21 zwischen der Trägerplatte 11 und dem Sitzflächenelement 12 vorgesehen. Diese Schwenkhebelverbindung besteht aus dem in der Trägerplatte schwenkbar gelagerten Schwenkhebel 22, der mit seinem oberen Ende schwenkbar in dem Sitzflächenelement 12 gelagert ist in der Art, daß eine Anhebung des Sitzflächenelementes 12 das Umklappen des Schwenkhebels in eine vordere oder eine hintere Grundeinstellung ermöglicht, wobei das Sitzflächenelement 12 bei der Ausführung des Bewegungsablaufs durch die Schwenkhebelverbindung sicher geführt ist.

## Patentansprüche

1. Bürostuhl, insbesondere Bürodrehstuhl,
- mit einer Rückenlehne und einer Rückenlehnentragvorrichtung, deren Hauptträger etwa mittig hinter der Tragkonstruktion für das Sitzflächenelement des Stuhls positioniert ist,
- und mit einer Sitztiefenverstellung, die in Form einer etwa horizontal verlaufenden Schiebeführung zwischen der Tragkonstruktion für das Sitzflächenelement und dem konstruktiven Unterbau des Stuhles angeordnet ist,
**dadurch gekennzeichnet,**
- **daß** zwischen der Tragkonstruktion (11) für das Sitzflächenelement (12) und dem Sitzflächenelement selbst eine in horizontaler Richtung wirksame Verstellmechanik (14) vorhanden ist, mittels der die Zuordnungsposition des Sitzflächenelementes (12) zu der Tragkonstruktion (11) für das Sitzflächenelement veränderbar ist.

2. Bürostuhl nach Anspruch 1,
**dadurch gekennzeichnet,**
- **daß** die Verstellmechanik in Form einer lösbaren und arretierbaren Schiebeführung ausgebildet ist.

3. Bürostuhl nach Anspruch 2,
**dadurch gekennzeichnet,**
- **daß** die Schiebeführung (15, 16) zum Zwecke der Arretierung zumindest in Teilbereichen eine vorspringende und zurückspringende Verrastung (18) aufweist, die durch eine anschlagbegrenzte Anhebung des Sitzflächenelementes (12) relativ zu der Tragkonstruktion (11) für das Sitzflächenelement lösbar ist.

4. Bürostuhl nach Anspruch 1,
**dadurch gekennzeichnet,**
- **daß** die Verstellmechanik in Form einer umklappbaren Schwenkhebelverbindung (21) ausgebildet ist, die im vorderen und/oder im hinteren Bereich zwischen dem dort anhebbaren Sitzflächenelement (12) und der Tragkonstruktion (11) für das Sitzflächenelement angelenkt ist.
